# EUROPÄISCHE PATENTANMELDUNG

(11) **EP 1 094 551 A1**
(43) Veröffentlichungstag der Anmeldung: **25.04.2001**
(21) Anmeldenummer: 99120720.0
(22) Anmeldetag: 19.10.1999
(51) Int. Cl.: H01R 4/48, H01R 12/32

(54) **Klemme zum elektrischen Verbinden eines elektrischen Kontaktelementes mit einem Leiterdraht**

(71) Anmelder: Electro-Terminal GmbH, 6022 Innsbruck (AT)
(72) Erfinder: Abenthung, Hannes, 6401 Inzing (AT); Moser, Peter, 6200 Wiesing (AT); Fehle, Gerhard, 6080 Igls (AT)
(74) Vertreter: Rupp, Christian, Dipl.Phys.

(57) **Zusammenfassung**

Die Erfindung bezieht sich auf eine Klemme (1) zum elektrischen Verbinden eines elektrischen Kontaktelementes (4) mit einem Leiterdraht (8), mit einem Isolierkörper (2), in dem das Kontaktelement (4) in einer Kammer (3) positioniert ist, wobei dem Kontaktelement (4) eine Einstecköffnung (8) im Isolierkörper (2) für den Leiterdraht (8) vorgeordnet ist, und wobei das Kontaktelement (4) mit einem Kontaktteil (5) elektrisch in Verbindung steht, das sich durch eine Öffnung in einer Wand (2a) des Isolierkörpers (2) nach außen erstreckt. Um bei Gewährleistung einer einfachen und kostengünstigen Herstellung einen sicheren elektrischen Kontakt zu ermöglichen, weist der nach außen abstehende Abschnitt des Kontaktteils (5) wenigstens einen Leiterplattenpin (7) auf.

## Beschreibung

Die Erfindung betrifft eine Klemme nach dem Oberbegriff des Anspruches 1.

Eine Klemme dieser Art ist in der DE 196 04 918 A1 beschrieben. Diese bekannte Klemme weist einen Isolierkörper auf, in dem in einer Kammer wenigstens ein Kontaktelement für wenigstens einen Leiterdraht angeordnet ist. Die Klemme weist einen zusätzlichen Steckanschluß zum elektrischen Verbinden eines Kontaktteils mit dem Kontaktelement auf, wobei die Klemme als Federkraftklemmanschluß oder als Schraubklemmanschluß für wenigstens einen weiterführenden Leiterdraht bildet. In dem zusätzlichen Steckanschluß ist ein Schutzleitersteckkontakt mit einem Kontaktteil eingesteckt, das von einem sich am Boden des Isolierkörpers flach erstreckenden Kontaktstreifen ausgeht, an dem ein Steckkontakt in Form von zwei flachen Kontaktschenkeln absteht, die aufeinander zu und wieder voneinander weg ein- und ausfederbar sind und als Steckkontaktelement in eine Steckkontaktöffnung einer Leiterplatte oder eines Trägers mit einem Gegensteckkontaktelement einsteckbar sind. Diese vorbekannte Ausgestaltung ist von großem Herstellungsaufwand, der dadurch vorgegeben ist, daß am Träger eine Steckkontaktöffnung mit einem Gegensteckkontakt anzubringen ist, wobei die Steckkontaktöffnung und der Gegensteckkontakt z. B. an der Leiterplatte hergestellt und angebracht werden müssen. Gleiches gilt auch für das Kontaktteil, dessen Steckkontaktelement mit zwei ein- und ausfederbar angeordneten Kontaktschenkeln einer besonderen Herstellung bedarf. Darüber hinaus ist zu berücksichtigen, daß die Klemme mit dem Steckkontaktelement zwar durch einfaches Einstecken in die Steckkontaktöffnung der Leiterplatte mit dieser verbindbar ist, jedoch ist das Steckkontaktelement empfindlich, und es besteht die Gefahr, daß beim Einstecken die Kontaktschenkel verbogen werden, was entweder zu einem verminderten oder gar keinem Halt in der Einstecköffnung führt oder die elektrische Kontaktverbindung beeinträchtigen oder unmöglich machen kann.

Der Erfindung liegt die Aufgabe zugrunde, eine Klemme der eingangs angegebenen Art so auszugestalten, daß bei Gewährleistung einer einfachen und kostengünstigen Herstellung ein sicherer elektrischer Kontakt für das Kontaktteil möglich ist.

Diese Aufgabe wird durch die Merkmale des Anspruches 1 gelöst.

Bei der erfindungsgemäßen Klemme weist das Kontaktteil an seinem vom Isolierkörper nach außen abstehenden Endabschnitt einen Leiterplattenpin auf.

Hierdurch ist nicht nur eine einfache und kostengünstig herstellbare Ausgestaltung für das Kontaktteil gegeben, sondern es ist auch eine sowohl in mechanischer als auch elektrischer Hinsicht sichere Kontaktierung möglich. Im Rahmen der Erfindung können ein oder mehrere, zum Beispiel zwei, Leiterplattenpins durch Löten an der zugewandten Seite (SMD) oder - die Leiterplatte in Stecklöchern durchgreifend - an der Rückseite der Leiterplatte mit dieser verbunden sein. Sie können auch als Steckkontaktstifte in Löcher der Leiterplatte lösbar eingesteckt sein, insbesondere mit Klemmspannung, wobei sie auch unlösbar eingepreßt sein können. Eine Gefahr einer Beschädigung des Kontaktteils beim Kontaktieren ist verhältnismäßig gering oder sie besteht nicht. Außerdem wird eine stabile Halterung für die Klemme erzielt. Ferner ergibt die Verlötung im Funktionsbetrieb eine vorteilhafte Stromleitung, da eine verhältnismäßig große Querschnittsfläche zur Verfügung steht. Hierbei ist zu berücksichtigen, daß bei einem Erdanschluß im Fall eines Kurzschlusses große elektrische Ströme fließen, denen ein großer Querschnitt zur Verfügung steht. Es ist zwar allgemein bekannt, elektronische Bauteile durch abstehende Lötpins und durch Löten mit einer Leiterplatte zu verbinden, jedoch handelt es sich hierbei um kleine und leichtere Bauteile, die sich bezüglich ihrer Größe und Gewichtes wesentlich von einer erfindungsgemäße Klemme unterscheiden. Es ist deshalb im weiteren vorteilhaft, die Querschnittsgröße und Festigkeit des Leiterplattenlötpins so groß zu bemessen, daß er in der Lage ist, wenigstens den ihm zugewandten Abschnitt der Klemme zu tragen. Ein übriger Abschnitt der Klemme kann durch einen Stützfuß oder eine vergleichbare Stütze mittelbar oder unmittelbar an der Leiterplatte abgestützt sein. Die Leiterplatte bildet mit der Klemme oder mit dem Kontaktteil somit bei einer lösbaren Kontaktverbindung eine lösbare Baueinheit und bei einer Lötverbindung eine unlösbare Baueinheit.

Es ist ferner vorteilhaft, das dem Kontaktelement im Isolierkörper zugewandte Steckkontaktelement des Kontaktteils als flache Steckzunge auszubilden, wodurch die Steckverbindung zwischen der Steckzunge und der Klemme ein größeres Widerstandsmoment gegen Kippen erhält und dadurch eine stabile Befestigung für die Klemme gewährleistet ist. Zu einer besonders vorteilhaften Stabilisierung der Halterung des Isolierkörpers führt eine Zapfenverbindung zwischen dem Kontaktteil und dem Isolierkörper.

In weiteren Unteransprüchen sind Merkmale enthalten, die eine gute Raumverteilung mehrerer Weiterleitungen gewährleisten, zu einer günstigen und kostengünstig herstellbaren Bauform sowohl des Isolierkörpers als auch des Kontaktelementes führen und außerdem eine kleine Bauweise für das Kontaktteil und eine günstige Anordnung und Halterung der Klemme auf der Leiterplatte gewährleisten.

Nachfolgend werden die Erfindung und weitere durch sie erzielbare Vorteile anhand von bevorzugten Ausgestaltungen und vereinfachten Zeichnungen näher erläutert. Es zeigen:
Fig. 1 eine erfindungsgemäße Klemme mit einem darin angeordneten Kontaktelement und einem mit dem Kontaktelement elektrisch leitend verbundenen Kontaktteil im Schnitt, das in SMD-Bauweise mit einer Leiterplatte verbunden ist;
Fig. 2 das Kontaktteil als Einzelteil in perspektivischer Seitenansicht;
Fig. 3 ein erfindungsgemäßes Kontaktteil in abgewandelter Ausgestaltung in perspektivischer Seitenansicht.

Die Hauptteile der insgesamt mit 1 bezeichneten Klemme sind ein Isolierkörper 2, der zum Beispiel mit einer Kammer 3 gehäuse- bzw. kastenförmig ausgebildet sein kann, eine in der Kammer 3 angeordnete Kontaktelementanordnung 4 mit einem Kontaktelement 4a, das wenigstens zwei oder z. B. drei Klemmteile oder Kontaktfedern 4b, 4c, 4d aufweist, und mit einem Kontaktteil 5, das an seinem der Klemme 1 zugewandten Endbereich elektrisch leitend mit einer der Kontaktfedern 4d verbunden ist, wobei es eine Öffnung im Isolierkörper 2 durchsetzt, und an seinem vom Isolierkörper 2 abstehenden Endabschnitt wenigstens einen Leiterplattenkontaktpin 7 aufweist. Beim vorliegenden Ausführungsbeispiel ist die elektrische Verbindung zwischen dem Kontaktteil 5 und dem Kontaktelement 4a ein Steckanschluß mit einem Klemm- oder Federkontakt, wobei das Steckkontaktelement 5a des Kontaktteils 5 eine Einstecköffnung 8 im Isolierkörper 2 mit Bewegungsspiel durchfaßt und zwischen der Kontaktfeder 4b und einem Kontaktbasisteil 4e von außen eingesteckt ist. Die Einstecköffnung 8 und die vorgenannten Kontaktteile bilden vorzugsweise einen in der Einsteckrichtung konvergierenden Einstecktrichter, wodurch das Einstecken des Steckkontaktelements 5a erleichtert ist.

Die Öffnung 8 ist eine von mehreren, hier drei, Einstecköffnungen 8a, 8b, 8c, die vorzugsweise an einander gegenüberliegenden Seiten des Isolierkörpers 2 angeordnet sind, die bezüglich der der Leiterplatte 9 zugewandten Basisseite 11 des Isolierkörpers 2 seitlich angeordnet sind. Auf der in Fig. 1 rechten Seite sind zwei Einstecköffnungen 8b, 8c übereinander angeordnet, die jeweils den Kontaktfedern 4c, 4d vorgeordnet sind. Die Einstecköffnungen 8a, 8b, 8c können in unterschiedlichen Höhen angeordnet sein. Beim vorliegenden Ausführungsbeispiel sind die unterste Einstecköffnung 8c und die mittlere Einstecköffnung 8b auf einer Seite angeordnet, und die oberste Einstecköffnung 8a ist auf der gegenüberliegenden Seite angeordnet. Grundsätzlich kann das Kontaktteil 5 in einer wahlweisen Einstecköffnung 8 eingesteckt und mit der zugehörigen Kontaktfeder insbesondere steckverbunden sein. Aus Stabilitätsgründen ist es jedoch vorteilhaft, das Kontaktteil 5 so auszubilden, daß es in die unterste Einstecköffnung 8c oder in die mittlere Einstecköffnung 8b paßt. Bei diesen beiden Einstecköffnungen ist die Länge des Kontaktteils 5 verhältnismäßig kurz, woraus sich geringere Stabilitätsanforderungen für das Kontaktteil 5 ergeben.

In der oder in den Einstecköffnungen 8, die nicht durch das Kontaktteil 5 besetzt sind, können der elektrischen Weiterleitung dienende Leiterdrähte 13a, 13b steckverbunden sein, deren freie Endbereiche abisoliert sein können zwecks Kontakt ihrer Adern mit den Kontaktelementen bzw. Kontaktfederzungen 4b, 4c.

Das Basisteil 4e besteht aus einem S-förmig gebogenem Flachband aus elektrisch leitendem Material, insbesondere Metall, an dem zwei Kontaktfederzungen 4b, 4c so angeordnet sind, daß die eine Kontaktfederzunge 4b mit ihrer Basis an einer seitlichen Flanke 4f des Basisteils befestigt ist und sich mit ihrer Zunge zum gegenüberliegenden Endabschnitt 4g des Basisteils 4a erstreckt und mit diesem einen keilförmigen Einsteckspalt 13a bildet, und die andere Kontaktfederzunge 4c mit ihrer Basis am gegenüberliegenden gabelförmig geschlitzten Endabschnitt 4h des Basisteils 4a befestigt ist und sich mit ihrer Zunge zum Mittelsteg 4i der S-Form erstreckt und mit diesem jeweils einen keilförmigen Einsteckspalt 13b bildet. Die Federzungen 4b, 4c können durch eine ausgeschnittene und ausgebogene Klemmzunge 4j oder einen Umschlag 4k festgeklemmt sein. Die Klemm- oder Federzunge 4d ist aus dem Basisteil 4e ausgeschnitten und ausgebogen, wobei sie einen Klemmspalt 13c für das vorzugsweise angespitzte Steckkontaktelement 5a bildet.

Je nach dem, ob die betreffende Seite der Kontaktelementanordnung 4 durch den Isolierkörper 2 abgedeckt ist, sind im Isolierkörper 2 und/oder im Endabschnitt 4g und vorzugsweise auch im Mittelsteg 4i vorzugsweise in einer Flucht angeordnete Zugangsöffnungen 15a, 15b, 15c, 15d vorgesehen, durch die eine optische Kontrolle möglich ist, ob sich der zugehörige Leiterdraht in seiner Kontaktstellung befindet und/oder durch die ein Druckstift 6 manuell steckbar ist, mit dem die zugehörige Zunge 4b, 4c aufbiegbar ist, um auch bei einem Federkraftklemmkontakt mit Sperrwirkung ein problemloses Herausziehen der zugehörigen Ader zu ermöglichen. Beim vorliegenden Ausführungsbeispiel ist der Isolierkörper 2 mit einem Basisteil 2a und einem Verschlußteil 2b zweiteilig ausgebildet, wobei eine seitliche Kammeröffnung 3a durch das Verschlußteil 2b in seiner mit dem Isolierkörper 2 verbundenen Verschlußstellung verschließbar ist.

Der vorbeschriebene Druckstift 6 zum Einbiegen einer Kontaktfederzunge kann durch einen Haltearm 16 unverlierbar mit dem Isolierkörper 2 in einer solchen Position angeordnet sein, daß er durch Fingerdruck gegen die Eigenelastizität des Haltearms 16 durch die Zugangsöffnungen 15a, 15c schiebbar ist, zwecks Öffnung der zugehörigen Federzunge. Beim vorliegenden Ausführungsbeispiel ist der Haltearm 16 am Verschlußteil 2b angeformt.

Ein Basisabschnitt 5b des Kontaktteils 5 kann sich gerade oder beim vorliegenden Ausführungsbeispiel winkelförmig erstrecken, wobei sich von dem einen Ende das zum Beispiel stift- oder flachsteckerförmige Steckkontaktelement 5a erstreckt und vom anderen Ende ein oder zwei Leiterplattenkontaktpins 7 erstrecken, das bzw. die beim Ausführungsbeispiel nach Fig. 1 durch Lötpins gebildet sind und direkt mit einem Pad 17 einer Leiterplatte 9 verlötet werden. Bei dem oder den Leiterplattenkontaktpins 7 kann es sich auch um Steckstifte handeln, die jeweils in das zugehörige Loch oder Durchgangsloch 18 der Leiterplatte 9 einsteckbar und vorzugsweise durch Klemmwirkung darin gesichert sind. Gemäß Fig. 3 ist oder sind die Leiterplattenkontaktpins 7 Lötpins, die die Leiterplatte 9 im zugehörigen Durchgangsloch 18 durchfassen und so lang bemessen sind, daß sie an der anderen Seite, nämlich der Lötseite der Leiterplatte 9, jeweils mit einem zugehörigen Lötpad 19 verlötet werden können. Es ist vorteilhaft, an einer oder an beiden Seiten des Lötpins 7 oder z. B. zwischen zwei Lötpins 7 wenigstens eine Schulterfläche 21 vorzusehen, an der sich das Kontaktteil 5 an der Leiterplatte 9 abstützen kann. Hierdurch wird die Halterung des Kontaktteils 5 und damit auch der Klemme 1 stabilisiert.

Zwecks einer Stabilisierung der mechanischen Verbindung zwischen dem Kontaktteil 5 und der Klemme 1 ist es vorteilhaft, zwischen dem Kontaktteil 5 und dem Isolierkörper 2 eine Zapfenverbindung 22 mit einer Ausnehmung 23 und einem darin mit geringem Bewegungsstil passend einsteckbaren Steckzapfen 24 vorzusehen. Hierdurch erfolgt eine Formschlußverbindung zwischen dem Basisteil 5 und dem Isolierkörper 2, die eine stabile Halterung des Isolierkörpers 2 am Kontaktteil 5 gewährleistet, wobei das Steckkontaktelement 5a von einer mechanischen Verbindung und daraus resultierenden Belastungen freigestellt ist und nur die elektrische Verbindung zu gewährleisten braucht. Diese Formschlußverbindung ist besonders stabil, wenn die Querschnittformen der Ausnehmung 23 und des Steckzapfens 24 unrund sind, z. B. viereckig. Den Steckzapfen 24 kann der der Klemme 1 zugewandte Endbereich des Kontaktteils 5 bilden, wie es beim vorliegenden Ausführungsbeispiel der Fall ist, bei dem der Basisabschnitt 5b aus einem flachen Materialstreifen gebildet ist, der z. B. zu einem Winkel abgebogen ist. Wie Fig. 1 zeigt, kann die Ausnehmung 23 sich im Bereich der zugehörigen Eistecköffnung 8c befinden. Der Rand der Ausnehmung 23 und/oder die vorderen Randkanten des Steckzapfens 24 sind gerundet oder gebrochen, wodurch sich das Einstecken erleichternde Einführungsflächen ergeben. Der äußere Basisabschnittschenkel des Kontaktteils 5 ist solang bemessen, daß in der verlöteten Position ein Abstand zwischen dem Isolierkörper 2 und der Leiterplatte 9 vorhanden ist. Zur weiteren Stabilisierung können an der Basisseite 11 des Isolierkörpers 2 ein oder zwei quer versetzte Ansätze 25 vorgesehen sein, deren Abmessung diesem Abstand entspricht und der somit ein Stützbein bildet, mit dem der Isolierkörper 2 auf der Leiterplatte 9 abgestützt ist. Der Ansatz 25 kann sich an dem Ende des Isolierkörpers 2 befinden, das dem Kontaktteil 5 gegenüberliegt. Wenn der Ansatz 25 sich im mittleren Bereich des Isolierkörpers 2 befindet, kann er auch in solchen Fällen als Stützbein dienen, in denen das Kontaktteil 5 an der gegenüberliegenden Seite des Isolierkörpers 2 angeordnet ist und in dem dort vorhandenen Steckanschluß eingesteckt ist.

Vorzugsweise ist die Breite B des Basisabschnitts 5b größer als die Breite b des Steckkontaktelements 5a, wobei letzteres mittig oder seitlich versetzt angeordnet sein kann. Hierdurch lassen sich besondere Stellungen des Isolierkörpers bezüglich der Leiterplatte 9 erreichen.

Um die Verrastung zu stabilisieren ist es vorteilhaft, am Steckkontaktelement 5a wenigstens eine Rastausnehmung 26 an der Seite vorzusehen, an der es von einer zugehörigen Federzunge 4e kontaktiert wird, die Teil der Kontaktelementanordnung 4 ist und beim vorliegenden Ausführungsbeispiel eine aus der Federzunge 4c U-förmig ausgeschnittene und ein Durchsteckloch 4m in der Federzunge 4c, hier unten, begrenzende Federzunge 41 ist. Der Eingriff der zugehörigen Kontakt- bzw. Federzunge 41 in die Rastausnehmung 26 kann so ausgebildet sein, daß die Verrastung durch eine gewisse manuelle Rückzugkraft überdrückbar ist oder nicht. Im ersten Falle kann die Leiterader aus der einrastenden Steckverbindung wieder herausgezogen werden. Im zweiten Falle ist dies nicht möglich. In diesem Falle ist eine z. B. aus Sicherheitsgründen gewünschte Lösungssperre geschaffen.

## Patentansprüche

1. Klemme (1) zum elektrischen Verbinden eines elektrischen Kontaktelementes (4) mit wenigstens einem Leiterdraht (8), mit
- einem Isolierkörper (2), in dem das Kontaktelement (4) in einer Kammer (3) positioniert ist,
- wobei dem Kontaktelement (4) eine Einstecköffnung (8) im Isolierkörper (2) für den Leiterdraht (8) vorgeordnet ist,
- und wobei das Kontaktelement (4) mit einem Kontaktteil (5) elektrisch in Verbindung steht, das sich durch eine Öffnung in einer Wand (2a) des Isolierkörpers (2) nach außen erstreckt,
dadurch gekennzeichnet, daß
der nach außen abstehende Abschnitt des Kontaktteils (5) wenigstens einen Leiterplattenpin (7) aufweist.

2. Klemme nach Anspruch 1, dadurch gekennzeichnet, daß
zwischen dem Kontaktteil (5) und dem Kontaktelement (4) eine Steckverbindung vorgesehen ist.

3. Klemme nach Anspruch 2,
dadurch gekennzeichnet, daß
das Kontaktelement (4) eine Kontaktfeder aufweist oder durch eine solche gebildet ist und das Kontaktteil (5) durch ein stift- oder flachsteckerförmiges Steckkontaktelement (5a) gebildet ist.

4. Klemme nach einem der vorherigen Ansprüche,
dadurch gekennzeichnet, daß
zwischen dem Isolierkörper (2) und dem Kontaktteil (5) eine Zapfenverbindung (22) mit einer Steckausnehmung (23) an dem einen Teil und einer in die Steckausnehmung (23) einsteckbaren Steckzapfen (24) an dem anderen Teil vorgesehen ist.

5. Klemme nach Anspruch 4,
dadurch gekennzeichnet, daß
die Steckausnehmung (23) am Isolierkörper (2) und der Steckzapfen (24) am Kontaktteil (5) angeordnet sind.

6. Klemme nach Anspruch 4 oder 5,
dadurch gekennzeichnet, daß
die Steckausnehmung (23) und der Steckzapfen (24) eine unrunde Querschnittsform, insbesondere eine rechteckige Querschnittsform, aufweisen.

7. Klemme nach einem der Ansprüche 3 bis 6,
dadurch gekennzeichnet, daß
am Steckkontaktelement (5a) eine oder mehrere hintereinander angeordnete Rastausnehmung (26) angeordnet sind, die mit dem Kontaktelement (4) eine beim Zurückziehen des zugehörigen Leiterdrahtes (9) elastisch überdrückbare oder sperrende Rastverbindung bilden.

8. Klemme nach einem der vorherigen Ansprüche,
dadurch gekennzeichnet, daß
das Kontaktteil (5) wenigstens an einer Seite des oder der Leiterplattenpins (5d) eine Schulterfläche (21) aufweist.

9. Klemme nach einem der vorherigen Ansprüche 3 bis 8,
dadurch gekennzeichnet, daß
das Kontaktteil (5) einen Basisabschnitt (5b) aufweist, von dem sich das Steckkontaktelement (5a) und der wenigstens eine Leiterplattenpin (7) erstrecken, wobei die Querschnittsgröße oder Breite (B) des Basisabschnitts (5b) größer ist, als die Querschnittsgröße oder Breite (b) des Steckkontaktelements (5a) und des Leiterplattenpins (7), vorzugsweise eine flachzungenförmige oder viereckige Querschnittsform aufweist.

10. Klemme nach Anspruch 9,
dadurch gekennzeichnet, daß
der dem Steckkontaktelement (5a) zugewandte Endabschnitt des Basisabschnitts (5c) den Steckzapfen (24) bildet.

11. Klemme nach Anspruch 9 oder 10,
dadurch gekennzeichnet, daß
das Steckkontaktelement (5a) mittig oder seitlich versetzt am Basisabschnitt (5b) angeordnet ist.

12. Klemme nach einem der vorherigen Ansprüche,
dadurch gekennzeichnet, daß
das Kontaktteil (5), insbesondere sein Basisabschnitt (5b), winkelförmig geformt ist.

13. Klemme nach Anspruch 12,
dadurch gekennzeichnet, daß
an der Seite des Isolierkörpers (2), zu der hin sich der abgewinkelte freie Schenkel des Kontaktteils (5) erstreckt, einen Ansatz (25) angeordnet ist, der ein Stützbein zum Abstützen an der Leiterplatte (9) bildet.

14. Klemme nach Anspruch 13,
dadurch gekennzeichnet, daß
der Ansatz (25) im mittleren Bereich des Isolierkörpers (2) angeordnet ist.

15. Klemme nach Anspruch 13 oder 14,
dadurch gekennzeichnet, daß
zwei Ansätze (25) quer zur Längsrichtung des Steckkontaktelements (5a) versetzt angeordnet sind.
